# FASCICULE DE BREVET EUROPEEN

(11) **EP 0 206 921 B1**
(45) Date de publication et mention de la délivrance du brevet: **21.12.1988**
(21) Numéro de dépôt: 86401303.2
(22) Date de dépôt: 16.06.1986
(51) Int. Cl.: F28F 1/00, F28D 7/06, F28F 9/00, F22B 1/06

(54) **Echangeur de chaleur à tubes en U coaxiaux à écoulement intermédiaire de gaz neutre et réacteur nucléaire à neutrons rapides comportant des échangeurs de ce type**
Wärmetauscher mit koaxialen U-Rohren und Zwischenkreislauf von neutralem Gas und schneller Neutronenreaktor mit solchem Wärmetauscher
Heat exchanger with coaxial U-tubes and intermediate circulation of neutral gas, and fast neutron reactor comprising such a heat exchanger

(30) Priorité: 19.06.1985 FR 8509327
(43) Date de publication de la demande: 30.12.1986
(73) Titulaire: COMMISSARIAT A L'ENERGIE ATOMIQUE, 75015 Paris Cédex 15 (FR)
(72) Inventeur: Tilliette, Zéphyr, F-92140 Clamart (FR)
(74) Mandataire: Mongrédien, André

(56) Documents cités:
- EP-A- 0 020 265
- EP-A- 0 064 920
- BE-A- 710 430
- FR-A- 1 501 741
- FR-A- 2 149 983
- FR-A- 2 195 822
- FR-A- 2 288 285
- FR-A- 2 379 881
- FR-E- 71 105
- GB-A- 575 749
- GB-A- 732 204
- GB-A- 748 264
- GB-A- 1 599 279
- GB-A- 2 117 169
- US-A- 2 346 104
- US-A- 4 140 176
- POWER, vol. 104, no. 8, août 1960, pages 78,79,81, New York, US; J.H. AMMON et al.: "Liquid metals show new promise for nuclear plants"

## Description

La présente invention a pour objet un échangeur de chaleur comprenant des tubes en U coaxiaux entre lesquels circule un gaz neutre tel que de l'hélium. L'invention concerne également l'application d'un tel échangeur, sous la forme de générateurs de vapeur, à différents types de réacteurs nucléaires à neutrons rapides refroidis par un fluide caloporteur qui peut être du sodium liquide.

Dans les réacteurs nucléaires à neutrons rapides, les générateurs de vapeur sodium/eau constituent des composants « critiques •, en raison de la réaction chimique violente qui risque de se produire si le sodium et l'eau viennent en contact et de la sévérité des échanges thermiques sodium/eau-vapeur.

C'est pour cette raison que dans les réacteurs nucléaires à neutrons rapides de type intégré, dans lesquels l'ensemble du circuit primaire est disposé à l'intérieur d'une même cuve, on a recours à un circuit intermédiaire de sodium placé entre des échangeurs sodium/sodium internes à la cuve et des générateurs de vapeur sodium/eau placés à l'extérieur de cette dernière. Cette disposition a pour but d'éviter qu'une éventuelle réaction sodium/eau à l'intérieur des générateurs de vapeur ne se répercute jusqu'au coeur du réacteur. Il est certain que la présence d'un tel circuit intermédiaire de sodium est pénalisante à la fois du point de vue du coût de l'installation et du point de vue de l'efficacité thermodynamique du réacteur.

En conséquence, l'existence d'un échangeur de chaleur sodium/eau pouvant le cas échéant être implanté directement dans la cuve du réacteur grâce à une grande fiabilité mécanique et fonctionnelle éliminant pratiquement toute possibilité de fuite de l'eau ou de la vapeur vers le sodium, permettrait de diminuer de façon sensible le coût de ces réacteurs et d'en améliorer l'efficacité thermodynamique.

Le document GB-A-768 264 décrit un échangeur de chaleur comportant un faisceau de doubles tubes en U placés dans une enceinte contenant un liquide chauffant. Un fluide intermédiaire transmet au fluide chauffé circulant dans les tubes intérieurs la chaleur véhiculée par le liquide chauffant. Cependant, cet échangeur n'est pas conçu pour être placé dans une cuve de réacteur nucléaire.

La présente invention a précisément pour objet un échangeur de chaleur sodium/eau présentant à la fois une fiabilité mécanique et une fiabilité fonctionnelle assez élevées pour qu'on puisse envisager sans crainte l'implantation éventuelle de cet échangeur de chaleur, sous la forme d'un générateur de vapeur, directement dans la cuve d'un réacteur nucléaire à neutrons rapides de type intégré. L'application de l'échangeur de chaleur selon l'invention n'est toutefois pas limitée aux réacteurs de ce type et peut notamment s'étendre aux réacteurs à neutrons rapides du type à boucles, dans lesquels les générateurs de vapeur sont placés dans des cuves distinctes de la cuve principale contenant le coeur du réacteur.

Conformément à l'invention, ce résultat est obtenu au moyen d'un échangeur de chaleur à circulation intermédiaire d'un premier fluide, comprenant :
- un faisceau de doubles tubes en U baignant dans un fluide caloporteur liquide chauffant, ce faisceau étant constitué de tubes intérieurs et de tubes extérieurs, et comportant deux branches rectilignes reliées par une partie inférieure cintrée ;
- une chambre d'entrée du premier fluide et une chambre de sortie du premier fluide, ces chambres étant délimitées à leur extrémité inférieure par une plaque à tubes premier fluide/sodium sur laquelle sont fixées de façon étanche les extrémités correspondantes des tubes extérieurs ;
- au moins une chambre d'entrée d'un fluide chauffé, tel que de l'eau et au moins une chambre de sortie dudit fluide chauffé séparées respectivement de la chambre d'entrée du premier fluide et de la chambre de sortie du premier fluide par une plaque à tubes fluide chauffé/premier fluide sur laquelle sont fixées de façon étanche les extrémités correspondantes des tubes intérieurs ;

caractérisé en ce que le premier fluide est un gaz, l'échangeur étant apte à être monté dans une cuve contenant le fluide caloporteur, de telle sorte que les tubes en U plongent dans ce fluide et présentent chacun une branche verticale à fluide chauffé descendant et une branche verticale à flùide chauffé ascendant ;
- deux viroles entourant respectivement chacune des branches verticales du faisceau, ces viroles étant fixées aux plaques à tubes gaz/fluide caloporteur, ouvertes à leurs extrémités inférieures et munies de fenêtres d'entrée de fluide caloporteur à leurs extrémités supérieures ;
- une pièce de transition fixée aux viroles en dessous des fenêtres d'entrée de fluide caloporteur, pour séparer dans ladite cuve le fluide caloporteur entrant dans l'échangeur par les fenêtres d'entrée du fluide caloporteur sortant par les extrémités inférieures des viroles.

La structure de cet échangeur de chaleur se caractérise par sa grande simplicité et par l'absence de liaison rigide entre les tubes internes et les tubes externes du faisceau des tubes en U. On obtient ainsi une haute fiabilité mécanique puisque les sollicitations dues aux dilatations différentielles sont évitées.

De plus, la circulation intermédiaire d'un gaz chimiquement neutre tel que l'hélium, qui présente une bonne efficacité thermique et des effets réduits sur les structures, permet d'assurer une séparation dynamique entre l'eau et le sodium tout en assurant le transfert thermique entre ces deux fluides. Ainsi, dans le cas d'une fuite éventuelle d'eau ou de vapeur, celle-ci est fortement diluée et entraînée par le gaz, ce qui permet son élimination par un dispositif extérieur de traitement et de séchage. De ce point de vue, l'adoption d'une pression dans le circuit eau/vapeur légèrement inférieure à celle de l'hélium élimine pratiquement toutes possibilités de fuites de l'eau ou de la vapeur vers le sodium.

Il faut encore noter que la grande longueur d'échange permise par la configuration en U des tubes de l'échangeur selon l'invention permet d'avoir recours à un débit de gaz intermédiaire relativement faible qui peut être obtenu au moyen d'un circuit compact. De ce fait, les conséquences d'une éventuelle fuite importante vers le sodium se trouvent limitées en raison du faible volume de gaz intermédiaire concerné.

Conformément à un mode de réalisation préféré de l'invention, les viroles entourant les branches verticales du faisceau présentent des fenêtres d'entrée principales de sodium placées au-dessus d'un niveau normal du sodium dans la cuve et des fenêtres d'entrée auxiliaires de sodium placées en dessous d'un niveau minimal du sodium dans la cuve, chaque virole étant munie d'une cloche fixée au-dessus des fenêtres d'entrée principales et plongeant dans le sodium jusqu'à un niveau inférieur audit niveau minimal, pour constituer un siphon d'alimentation en sodium de cette virole.

De préférence, les tubes extérieurs sont lisses, les tubes intérieurs étant munis sur leur surface extérieure d'ergots de centrage et, dans la branche ascendante du faisceau, d'ailettes longitudinales ou hélicoïdales assurant à la fois une augmentation de l'échange thermique dans cette branche afin de compenser la diminution de l'écart de température entre fluides chauffant et chauffé et de répartir l'ébullition de l'eau entre les deux branches et le maintien des tubes intérieurs dans les tubes extérieurs.

Toujours selon un mode de réalisation préféré de l'invention, les chambres d'entrée et de sortie d'eau sont placées latéralement par rapport aux chambres d'entrée et de sortie de gaz et séparées de ces dernières par des plaques à tubes eau/gaz sensiblement verticales, les extrémités des tubes intérieurs fixées sur ces plaques à tubes eau/gaz comportant des parties horizontales, les chambres d'entrée et de sortie de gaz étant obturées à leur extrémité supérieure par des couvercles amovibles et les chambres d'entrée et de sortie d'eau étant obturées par des couvercles amovibles placés en vis-à-vis des plaques à tubes eau/gaz.

De préférence, l'échangeur de chaleur selon l'invention comprend au moins une tubulure débouchant dans la chambre d'entrée d'eau et au moins une tubulure débouchant dans la chambre de sortie d'eau, ces tubulures pouvant être raccordées à un circuit d'eau externe par l'intermédiaire de moyens de fermeture permettant d'isoler l'échangeur par rapport à ce circuit et comprenant des moyens pour injecter un gaz de vidange apte à chasser l'eau hors de l'échangeur.

De façon à permettre l'implantation de l'échangeur de chaleur à partir du haut à l'intérieur de la cuve, les plaques à tubes gaz/sodium sont fixées de préférence sur une pièce support horizontale entourant lesdites viroles, cette pièce support étant apte à reposer sur une dalle de fermeture de la cuve, pour assurer le supportage de l'échangeur. r.

L'invention a également pour objet l'application d'un tel échangeur de chaleur, sous la forme d'un générateur de vapeur, à un réacteur nucléaire à neutrons rapides de type intégré et à un réacteur à neutrons rapides du type à boucles.

On décrira maintenant, à titre d'exemple non limitatif, un mode de réalisation préféré d'un échangeur de chaleur conforme à l'invention ainsi que deux applications de cet échangeur dans des réacteurs nucléaires à neutrons rapides de types différents, en se référant aux dessins annexés dans lesquels :
- la figure 1 est une vue de face, en coupe longitudinale schématique, d'un échangeur de chaleur conforme à l'invention, sur laquelle un seul double tube du faisceau de tubes en U a été représenté à plus grande échelle, pour faciliter la . compréhension ;
- la figure 2 est une vue en coupe longitudinale à plus grande échelle de la partie supérieure de l'échangeur de chaleur de la figure 1 ;
- la figure 3 est une vue en coupe verticale schématique de la cuve d'un réacteur nucléaire à neutrons rapides de type intégré dans laquelle est placé un générateur de vapeur conforme à l'invention, et
- la figure 4 représente une cuve autonome contenant un générateur de vapeur conforme à l'invention et prévue pour être reliée à la cuve principale d'un réacteur nucléaire à neutrons rapides du type à boucles.

Conformément à l'invention, l'échangeur de chaleur 10 représenté sur la figure 1 comprend un faisceau de doubles tubes en U 12, un seul de ces doubles tubes étant représenté à plus grande échelle. Chacun des doubles tubes en U 12 comprend un tube intérieur 14 à l'intérieur duquel circule de l'eau, puis de la vapeur, et un tube extérieur 16 délimitant avec le tube intérieur 14 un espace annulaire 18 dans lequel circule un gaz neutre tel que de l'hélium. Le jeu appréciable existant entre les tubes intérieur et extérieur et l'absence d'exigence de concentricité permet le cintrage de ces doubles tubes.

Chacun des doubles tubes 12 du faisceau comprend une branche verticale à fluide chauffé descendant 12a, une branche verticale à fluide chauffé ascendant 12b et une partie cintrée inférieure 12c joignant les branches verticales.

Les extrémités supérieures des branches descendante et ascendante des tubes extérieurs 16 sont fixées de façon étanche sur deux plaques à tubes horizontales 20a et 20b, dites plaques à tubes gaz/sodium, situées côte à côte et au même niveau. Ces plaques à tubes 20a et 20b reposent sur une plaque horizontale de supportage 22, respectivement par l'intermédiaire de deux jupes 24a et 24b. La plaque de supportage 22 repose elle-même, par l'intermédiaire d'une pièce 26, sur une dalle de fermeture 28 d'une cuve 30, dans laquelle plongent les doubles tubes 12. De façon plus précise, la pièce 26 repose sur la dalle 28 à la périphérie d'une ouverture 32 formée dans celle-ci et par laquelle les doubles tubes 12 de l'échangeur plongent dans le sodium liquide 34 contenu dans la cuve 30.

Les plaques à tubes 20a et 20b constituent les parois inférieures d'une chambre d'entrée de gaz 36a et d'une chambre de sortie de gaz 36b respectivement. Une tubulure d'entrée de gaz 38a et une tubulure de sortie de gaz 38b débouchent respectivement dans les chambres 36a et 36b. A leur extrémité supérieure, chacune des chambres 36a et 36b est obturée par un couvercle amovible 40a et 40b respectivement. Le démontage de ces couvercles permet d'inspecter les plaques à tubes 20a et 20b.

Les extrémités supérieures des branches descendante et ascendante des tubes intérieurs 14 traversent librement les plaques à tubes 20a et 20b et sont repliées à 90° à l'intérieur des chambres 36a et 36b, pour se terminer par des parties sensiblement horizontales 14a et 14b. Les extrémités de ces parties horizontales 14a et 14b des tubes intérieurs 14 sont fixées de façon étanche sur des plaques à tubes verticales 42a et 42b, dites plaques à tubes eau/gaz, constituant une partie de la paroi latérale des chambres 36a et 36b respectivement.

Derrière les plaques à tubes 42a et 42b, les tubes intérieurs 14 débouchent respectivement dans une chambre d'entrée d'eau 44a et dans une chambre de sortie d'eau-vapeur44b. Une tubulure d'entrée d'eau 46a équipée d'une vanne 48a débouche dans la chambre 44a. De façon comparable, une tubulure de sortie d'eau-vapeur 46b équipée d'une vanne 48b débouche dans la chambre de sortie de vapeur 44b.

Des tuyauteries 50a et 50b sont raccordées sur les tubulures 46a et 46b, entre les vannes 48a et 48b et les chambres 44a et 44b respectivement. Ces tuyauteries 50a et 50b servent à raccorder le générateur de vapeur à un circuit permettant d'injecter un gaz de vidange dans les tubes intérieurs 14.

Chacune des chambres 44a et 44b est obturée par un couvercle amovible 52a et 52b respectivement, placé en vis-à-vis de la plaque à tubes 42a, 42b correspondante.

La circulation du sodium liquide 34 autour des branches descendantes 12a et des branches ascendantes 12b du faisceau de doubles tubes 12 est canalisée au moyen de deux viroles 54a et 54b fixées respectivement aux plaques à tubes 20a et 20b et entourant respectivement chacune des branches verticales du faisceau.

A un niveau supérieur au niveau normal N₁ de sodium liquide 34 dans la cuve 30, chacune des viroles 54a et 54b comprend des fenêtres d'entrée principales 56a et 56b. Ces fenêtres sont placées à un niveau aussi proche que possible des plaques à tubes 20a et 20b, afin que l'échange thermique entre le sodium liquide circulant autour du faisceau de doubles tubes 12 et l'eau vapeur circulant dans les tubes internes 14 s'effectue sur une surface aussi grande que possible. Dans l'exemple représenté sur la figure, les fenêtres 56a et 56b sont placées juste en dessous d'une pièce d'adaptation 58 entourant les viroles 54a et 54b au niveau de la dalle 28, cette pièce 58 étant suspendue à la plaque de supportage 22.

La montée du sodium liquide 34 jusqu'aux fenêtres d'entrée principales 56a et 56b est obtenue en créant autour de chacune des viroles 54a et 54b un effet de siphon, au moyen de deux cloches 60a et 60b respectivement fixées aux viroles 54a et 54b juste au-dessus des fenêtres 56a et 56b. Les cloches 60a et 60b plongent dans le sodium liquide 34 jusqu'à un niveau inférieur au niveau minimal N₂ du sodium dans la cuve.

De préférence, approximativement au même niveau que l'extrémité inférieure des cloches 60a et 60b, chacune des viroles 54a et 54b comprend de plus des fenêtres d'entrée auxiliaires calibrées 62a et 62b autorisant une circulation descendante de sodium à l'intérieur des viroles par convection naturelle en cas d'arrêt des pompes de circulation.

Les viroles 54a et 54b sont ouvertes à leurs extrémités inférieures, qui sont situées au niveau de la jonction des branches verticales 12a et 12b des doubles tubes avec la partie inférieure cintrée 12c.

Dans leur partie centrale, c'est-à-dire bien en dessous des fenêtres 62a et 62b, les viroles 54a et 54b sont fixées de façon étanche sur une pièce de transition 64. La périphérie de cette pièce 64 coopère par un système d'étanchéité 66 à cloche de gaz avec un redan 68 séparant à l'intérieur de la cuve 30 le sodium chaud admis dans l'échangeur 10 par les fenêtres d'entrée 56a et 56b du sodium froid sortant par l'extrémité inférieure des viroles 54a et 54b.

En raison de leur forme en U, les doubles tubes 12 absorbent facilement les conséquences de faibles différences de température entre les branches descendante et ascendante. Les températures des tubes 12 de chaque branche sont en effet très voisines en raison du coefficient d'échange modéré par convection de gaz.

Les tubes extérieurs 16 sont lisses et se dilatent librement dans le sens vertical à partir des plaques à tubes 20a et 20b.

Les branches descendantes et les parties inférieures cintrées des tubes intérieurs 14 sont également lisses, et ne comportent que des ergots de centrage espacés 70 qui permettent un maintien correct des tubes intérieurs dans les tubes extérieurs. Dans la branche ascendante du faisceau, les tubes intérieurs 14 peuvent également être lisses et munis d'ergots de centrage sur leurs faces externes. Toutefois, ils comportent de préférence sur leurs faces externes des ailettes longitudinales ou hélicoïdales 72 assurant simultanément le centrage des tubes intérieurs dans les tubes extérieurs et un échange thermique plus efficace, afin d'équilibrer les puissances thermiques échangées et de répartir l'ébullition de l'eau sur les deux branches.

En outre, les tubes intérieurs 14 sont de faible diamètre et d'épaisseur modérée, ce qui leur confère une bonne souplesse. Cette souplesse ainsi que l'espace annulaire dont ils disposent à l'intérieur des tubes extérieurs leur permet également d'échapper aux contraintes transversales ou horizontales de dilatation. La dilatation différentielle verticale entre les branches des tubes intérieurs est absorbée quant à elle par les parties horizontales 14a et 14b des tubes internes 14.

A l'intérieur des viroles 54a et 54b, le positionnement des doubles tubes 12 du faisceau est assuré de manière classique par des grilles horizontales 74. Il est à noter que les grilles 74 situées à la partie inférieure des viroles 54a et 54b assurent un guidage latéral des tubes 12, tout en autorisant une certaine souplesse transversale des tubes, c'est-à-dire une déformation de ceux- ci dans le plan passant par les axes des branches descendantes 12a et montantes 12b des tubes 12. Cette configuration permet de prendre en compte les possibles différences de dilatation transversale entre les branches des tubes à la partie inférieure de l'échangeur.

De préférence, un ou plusieurs dispositifs 76 sont prévus à l'intérieur de la cuve 30 pour assurer le guidage des viroles 54a et 54b, c'est-à-dire empêcher leur déplacement horizontal, tout en permettant la dilatation verticale de ces viroles par rapport à la cuve.

Le fonctionnement de l'échangeur de chaleur qui vient d'être décrit en se référant aux figures 1 et 2 est le suivant.

Sous l'effet des pompes équipant le circuit primaire du réacteur dans lequel est placé l'échangeur 10, le sodium 34 circule de bas en haut à l'intérieur des viroles 54a et 54b, entre les fenêtres d'entrée 56a et les extrémités inférieures des viroles. Il entre à une température d'environ 550 °C et ressort à une température voisine de 400 °C.

Simultanément, l'eau constituant le fluide secondaire du générateur pénètre dans les tubes internes 14 par la ou les chambres d'entrée 44a, pour ressortir par les chambres 44b à l'état de vapeur. Les températures d'entrée et de sortie de l'eau et de la vapeur sont respectivement d'environ 250 °C et d'environ 500 °C. La pression de l'eau/vapeur est en outre légèrement inférieure à celle de l'hélium, de sorte que les tubes intérieurs ne sont sollicités que par une très faible différence de pression. Cette caractéristique élimine pratiquement toute possibilité de fuite d'eau/vapeur vers le sodium et constitue donc un gage de haute fiabilité fonctionnelle.

Enfin, l'hélium du circuit intermédiaire pénètre dans l'espace inter-tubes 18 par la chambre 36a à une température voisine de 250 °C, pour ressortir par la chambre 36b à une température d'environ 520 °C. Sa pression est modérée et se limite à environ 7 MPa. L'écoulement de l'hélium se fait donc dans le même sens que celui de l'eau.

L'échange thermique entre l'eau et le sodium s'effectue donc à co-courant dans les branches descendantes 12a des tubes et à contre-courant dans les branches ascendantes 12b.

Dans le cas d'un générateur de vapeur, une partie de la vaporisation s'effectue dans la branche descendante des tubes, ce qui est contraire à la pratique courante mais correspond cependant à certaines réalisations. Toutefois, une bonne stabilité peut être obtenue en jouant sur différents facteurs parmi lesquels on citera notamment la présence d'un diaphragme à forte perte de charge à l'entrée de chaque tube intérieur 14, et la possibilité de contrôler l'échange thermique par l'hélium, indépendamment des régimes d'écoulement de l'eau et du sodium.

Grâce à l'échangeur de chaleur décrit, un échange thermique satisfaisant peut être obtenu entre le sodium et l'eau/vapeur, en faisant circuler l'hélium à un débit relativement faible. Il est à noter que l'échange thermique par l'hélium en circulation permet à la structure d'absorber l'écart de température important existant entre le sodium et l'eau à l'entrée de la branche descendante et d'éviter que les plaques à tubes sodium-hélium 20a et 20b et les tubes 14 et 16 ne soient soumis à des sollicitations anormales.

De façon générale, la présence du gaz intermédiaire permet d'admettre des écarts de température beaucoup plus importants que dans les échangeurs de chaleur à deux fluides puisque le gaz intermédiaire sert alors de tampon thermique.

En plus de ces différentes fonctions, l'hélium en circulation dans l'espace inter-tubes 18 constitue un moyen de contrôle efficace des tubes du faisceau d'autant plus que son volume est faible en raison d'un concept possible d'une boucle d'hélium compacte située à proximité du réacteur et associée à chaque générateur de vapeur.

De plus, dans la configuration décrite en se référant aux figures 1 et 2, une isolation de l'échangeur par rapport au reste du circuit secondaire peut être obtenue facilement en fermant les vannes 48a et 48b. En cas d'incident rapidement détecté par le contrôle de la pureté du gaz et de sa pression, un gaz sous pression peut alors être injecté par la canalisation 50a pour vidanger les tubes intérieurs 14. La conception des chambres d'entrée et de sortie d'eau et de gaz permet en outre d'accéder facilement aux plaques à tubes correspondantes lorsqu'une intervention est nécessaire.

En outre, il est à remarquer que la disposition des chambres 44a et 44b latéralement par rapport à l'ensemble de l'échangeur de chaleur évite la présence d'un volume important d'eau directement au-dessus du faisceau de tubes, ce qui est plus satisfaisant du point de vue de la sûreté. On pourrait toutefois placer les chambres d'entrée et de sortie de l'eau immédiatement au-dessus des chambres .d'entrée et de sortie d'hélium, en équipant ces chambres de couvercles d'accès placés latéralement. Dans ce cas, les tubes intérieurs 14 devraient présenter une forme en hélice dans les chambres d'entrée et de sortie de gaz, afin de compenser les dilatations différentielles verticales.

Il est à noter que pluqieurs modules d'échange de chaleur tels que le module décrit précédemment en se référant à la figure 1 peuvent être placés côte à côte pour constituer l'échangeur proprement dit.

L'échangeur sodium/eau à doubles tubes en U décrit précédemment en se référant aux figures 1 et 2 peut notamment être utilisé comme générateur de vapeur et placé soit dans une cuve satellite de la cuve principale d'un réacteur nucléaire à neutrons rapides du type à boucles, soit directement dans la cuve principale du réacteur. Cette dernière utilisation permet de simplifier l'installation et de la rendre plus compacte.

La mise en place d'un générateur de vapeur du type décrit précédemment en se référant aux figures 1 et 2 directement dans la cuve principale d'un réacteur nucléaire à neutrons rapides de type intégré est illustrée par la figure 3.

Sur cette figure, la cuve 30 constitue la cuve principale d'un réacteur nucléaire à neutrons rapides de type intégré. En d'autres termes, le coeur 78 du réacteur, les pompes primaires 82 et les échangeurs de chaleur constitués ici par des générateurs de vapeur 10 réalisés conformément à l'invention sont placés directement à l'intérieur de la cuve 30. Celle-ci est en outre remplie de sodium liquide 34 et obturée à son extrémité supérieure par la dalle de fermeture 28 à laquelle sont suspendus les générateurs de vapeur 10.

Le coeur 78 du réacteur repose de façon connue sur le fond de la cuve 30 par un sommier d'alimentation et de supportage 80. Un redan 68 que traversent les générateurs de vapeur 10 et les pompes 82 délimite à l'intérieur de la cuve 30 un collecteur chaud 34a situé principalement au-dessus du coeur 78 et un collecteur annulaire froid 34b situé à la périphérie de celui-ci. Comme on l'a décrit précédemment en se référant à la figure 1, l'étanchéité entre les collecteurs 34a et 34b est obtenue au niveau des générateurs de vapeur 10 par des pièces de transition 64 fixées de façon étanche autour des viroles 54a et 54b et coopérant avec la cuve interne 68 par des systèmes d'étanchéité à cloches de gaz 66.

Au moins un dispositif 76 est prévu au voisinage de l'extrémité inférieure de chacun des générateurs de vapeur, pour maintenir horizontalement les viroles 54a et 54b, tout en les laissant libres de se dilater verticalement.

Sous l'action des pompes primaires 82, le sodium 34 traverse de bas en haut le coeur 78 du réacteur, pour prélever une partie de la chaleur dégagée par la réaction de fission. Le sodium ainsi réchauffé pénètre dans les générateurs de vapeur 10 par les fenêtres d'entrée 56a et 56b (figures 1 et 2) et circule de bas en haut à l'intérieur des viroles 54a et 54b, autour des doubles tubes du faisceau. Le sodium refroidi sort dans le collecteur froid 34b par l'extrémité inférieure des viroles 54a et 54b, avant d'être repris par les pompes, qui le refoulent dans le sommier d'alimentation 80 par des conduites 84.

Chaque générateur de vapeur 10 peut se présenter sous la forme de modules séparés, ou par groupes de deux modules, ce qui permet de rendre les traversées de la dalle 28 circulaires.

Il est à noter que la présence de fenêtres d'entrée auxiliaires 62a et 62b (figures 1 et 2) sur les générateurs de vapeur 10 leur permet d'assurer les fonctions d'échangeurs de refroidissement du réacteur à l'arrêt, ce qui permet de faire l'économie des boucles spécialisées utilisées habituellement. La réduction de coût du réacteur apportée par la suppression du circuit intermédiaire de sodium est encore accrue par cette disparition.

La figure 4 représente une autre application de l'échangeur de chaleur décrit précédemment en se référant aux figures 1 et 2, dans le cas où celui-ci constitue un générateur de vapeur 10 placé dans une cuve annexe 30' distincte de la cuve principale (non représentée) contenant le coeur d'un réacteur nucléaire à neutrons rapides.

La cuve 30' est suspendue à une dalle 28 sur laquelle repose également le générateur de vapeur 10. De façon plus précise, la dalle 28 présente une ouverture 32 à la périphérie de laquelle prend appui une pièce annulaire 26 à laquelle est suspendue la cuve 30'. La plaque 22 du générateur de vapeur repose directement sur la pièce 26.

La pièce de transition 64 est raccordée de façon étanche à la paroi verticale de la cuve 30, par l'intermédiaire d'un système d'étanchéité à cloche de gaz 66. Une conduite d'arrivée de sodium 90 en provenance de la cuve principale du réacteur débouche dans la cuve 30 au-dessus de la pièce de transition 64 et une conduite retour 92 débouche dans la cuve 30 en dessous de la pièce de transition, pour ramener le sodium vers la cuve principale, sous l'action d'une pompe (non représentée).

De préférence, des tubulures de liaison 86 traversent la plaque 22 pour déboucher dans l'atmosphère de gaz neutre surplombant le sodium à l'intérieur de la cuve 30'. Ces tubulures 86 permettent de contrôler cette atmosphère.

Une tubulure de vidange 88 peut en outre être prévue au fond de la cuve 30'.

Comme dans l'application décrite précédemment, au moins un dispositif de guidage 76 est fixé sur la paroi de la cuve 30' pour maintenir horizontalement la partie inférieure des viroles 54a et 54b.

## Revendications

1. Echangeur de chaleur à circulation intermédiaire d'un premier fluide, comprenant :
- un faisceau de doubles tubes en U (12) baignant dans un fluide caloporteur liquide chauffant (34), ce faisceau étant constitué de tubes intérieurs (14) et de tubes extérieurs (16) délimitant un espace annulaire dans lequel circule le premier fluide, et comportant deux branches rectilignes (12a, 12b), reliées par une partie inférieure cintrée (12c) ;
- une chambre d'entrée du premier fluide (36a) et une chambre de sortie du premier fluide (36b), ces chambres étant délimitées à leur extrémité inférieure par une plaque à tubes premier fluide/fluide caloporteur (20a, 20b) sur laquelle sont fixées de façon étanche les extrémités correspondantes des tubes extérieurs (16) ;
- au moins une chambre d'entrée d'un fluide chauffé (44a) et au moins une chambre de sortie dudit fluide chauffé (44b) séparées respectivement de la chambre d'entrée du premier fluide (36a) et de la chambre de sortie du premier fluide (36b) par une plaque à tubes fluide chauffé/premier fluide (42a, 42b) sur laquelle sont fixées de façon étanche les extrémités correspondantes des tubes intérieurs (14) ;
caractérisé en ce que le premier fluide est un gaz, l'échangeur étant apte à être monté dans une cuve (30, 30') contenant le fluide caloporteur (34), de telle sorte que les tubes en U (12) plongent dans ce fluide et présentent chacun une branche verticale (12a) à fluide chauffé descendant et une branche verticale (12b) à fluide chauffé ascendant ;
- deux viroles (54a, 54b) entourant respectivement chacune des branches verticales (12a, 12b) du faisceau, ces viroles étant fixées aux plaques à tubes gaz/fluide caloporteur (20a, 20b), ouvertes à leurs extrémités inférieures et munies de fenêtres d'entrée de fluide caloporteur (56a, 56b, 62a, 62b) à leurs extrémités supérieures ;
- une pièce de transition (64) fixée aux viroles (54a, 54b) en dessous des fenêtres d'entrée de fluide caloporteur, pour séparer dans ladite cuve le fluide caloporteur entrant dans l'échangeur par les fenêtres d'entrée du fluide caloporteur sortant par les extrémités inférieures des viroles.

2. Echangeur de chaleur selon la revendication 1, caractérisé en ce que les viroles (54a, 54b) présentent des fenêtres d'entrée principales de fluide caloporteur (56a, 56b) placées au-dessus d'un niveau normal (N,) du fluide caloporteur dans la cuve et des fenêtres d'entrée auxiliaires calibrées de fluide caloporteur (62a, 62b) placées en dessous d'un niveau minimal (N₂) du fluide caloporteur dans la cuve, chaque virole étant munie d'une cloche (60a, 60b) fixée au-dessus des fenêtres d'entrée principales (56a, 56b) et plongeant dans le fluide caloporteur jusqu'à un niveau inférieur audit niveau minimal (N₂), pour constituer un siphon d'alimentation en fluide caloporteur de cette virole.

3. Echangeur de chaleur selon l'une quelconque des revendications 1 et 2, caractérisé en ce que les tubes extérieurs (16) sont lisses, les tubes intérieurs (14) étant munis sur leur surface extérieure d'ergots de centrage (70) et, dans la branche ascendante du faisceau, d'ailettes longitudinales ou hélicoïdales (72).

4. Echangeur de chaleur selon l'une quelconque des revendications 1 à 3, caractérisé en ce que les chambres d'entrée (44a) et de sortie (44b) de fluide chauffé sont placées latéralement par rapport aux chambres d'entrée (36a) et de sortie (36b) de gaz et séparées de ces dernières par des plaques à tubes fluide chauffé/gaz (42a, 42b) sensiblement verticales, les extrémités des tubes intérieurs fixées sur ces plaques à tubes fluide chauffé/gaz comportant des parties horizontales (14a, 14b), les chambres d'entrée et de sortie de gaz étant obturées à leur extrémité supérieure par des couvercles amovibles (40a, 40b) et les chambres d'entrée et de sortie de fluide chauffé étant obturées par des couvercles amovibles (52a, 52b) placés en vis-à-vis des plaques à tubes fluide chauffé/gaz.

5. Echangeur de chaleur selon l'une quelconque des revendications 1 à 4, caractérisé en ce qu'il comprend au moins une tubulure (46a) débouchant dans la chambre d'entrée de fluide chauffé (44a) et au moins une tubulure (46b) débouchant dans la chambre de sortie de fluide chauffé (44b), lesdites tubulures pouvant être raccordées à un circuit de fluide chauffé externe par l'intermédiaire de moyens de fermeture (48a, 48b) permettant d'isoler l'échangeur par rapport à ce circuit et comprenant des moyens (50a, 50b) pour injecter un gaz de vidange apte à chasser le fluide chauffé hors de l'échangeur.

6. Echangeur de chaleur selon l'une quelconque des revendications précédentes, caractérisé en ce que les plaques à tubes gaz/fluide caloporteur (20a, 20b) sont fixées sur une pièce support horizontale (22) entourant lesdites viroles (54a, 54b), cette pièce support étant apte à reposer sur une dalle de fermeture (28) de la cuve, pour assurer le supportage de l'échangeur.

7. Echangeur de chaleur selon l'une quelconque des revendications 1 à 6, caractérisé en ce que la pression du gaz circulant entre les tubes intérieurs (14) et extérieurs (16) est légèrement supérieure à la pression du fluide chauffé circulant dans les tubes intérieurs (14).

8. Echangeur de chaleur selon l'une quelconque des revendications 1 à 7, caractérisé en ce que le fluide caloporteur est du sodium liquide et le gaz neutre de l'hélium.

9. Réacteur nucléaire à neutrons rapides comprenant une cuve principale (30) remplie de fluide caloporteur liquide chauffant (34) et contenant le coeur (78) du réacteur, au moins un échangeur de chaleur (10) et au moins une pompe (82) apte à faire circuler le fluide caloporteur entre le coeur du réacteur et l'échangeur de chaleur, une cuve (68) interne à ladite cuve principale séparant le fluide caloporteur chaud sortant du coeur du réacteur du fluide caloporteur froid sortant de l'achangeur de chaleur, caractérisé en ce que ledit échangeur de chaleur (10) est réalisé conformément à l'une quelconque des revendications précédentes et constitue un générateur de vapeur qui traverse le redan (68) de façon étanche par l'intermédiaire d'un système d'étanchéité (66) à cloche de gaz, interposé entre ladite pièce de transition (64) et la cuve interne.

10. Réacteur nucléaire à neutrons rapides, comprenant une cuve principale remplie de fluide caloporteur liquide chauffant et contenant le coeur du réacteur, au moins une cuve secondaire (30') remplie de fluide caloporteur (34) et contenant au moins un échangeur de chaleur (10), une conduite aller (90) et une conduite retour (92) reliant la cuve principale à la cuve secondaire, et au moins une pompe apte à faire circuler le fluide caloporteur entre le coeur du réacteur et l'échangeur de chaleur, caractérisé en ce que ledit échangeur de chaleur (10) est réalisé conformément à l'une quelconque des revendications 1 à 8 et constitue un générateur de vapeur, un système d'étanchéité à cloche de gaz (66) étant interposé entre ladite pièce de transition (64) et la cuve secondaire (30'), à un niveau inférieur au niveau auquel la conduite aller (90) débouche dans la cuve secondaire et supérieur au niveau auquel la conduite retour (92) débouche dans la cuve secondaire.

1.1. Réacteur nucléaire selon l'une quelconque des revendications 9 et 10, caractérisé en ce que l'extrémité inférieure desdites viroles (54a, 54b) est maintenue latéralement par des moyens de guidage (76).

## Claims

1. Heat exchanger with internal circulation of a first fluid, comprising
- a bundle of twin U tubes (12) immersed in a heating liquid heat-transfer fluid (34), this bundle consisting of inner tubes (14) and of outer tubes (16) delimiting an annular space in which the first fluid circulates, and comprising two straight branches (12a, 12b) connected by a curved lower part (12c) ;
- an entry chamber for the first fluid (36a) and an exit chamber for the first fluid (36b), these chambers being delimited at their lower end by a first fluid/heat-transfer fluid tube plate (20a, 20b) to which the corresponding ends of the outer tubes (16) are fastened in a leakproof manner ;
- at least one entry chamber for a heated fluid (44a) and at least one exit chamber for the said heated fluid (44b), which are separated from the entry chamber for the first fluid (36a) and from the exit chamber for the first fluid (36b), respectively, by a heated fluid/first fluid tube plate (42a, 42b), to which the corresponding ends of the inner tubes (14) are fastened in a leakproof manner ;
characterized in that the first fluid is a gas, the exchanger being suitable for being mounted in a vessel (30, 30') containing the heat-transfer fluid (34), so that the U tubes (12) are immersed in this fluid and each has a vertical leg (12a) with descending heated fluid and a vertical leg (12b) with ascending heated fluid ;
- two shells (54a, 54b) surrounding each of the vertical legs (12a, 12b) of the bundle respectively, these shells being fastened to the gas/heat-transfer fluid tube plates (20a, 20b), which are open at their lower ends and equipped with entry windows for the heat-transfer fluid (56a, 56b, 62a, 62b) at their upper ends ;
- a transition component (64) fastened to the shells (54a, 54b) below the entry windows for the heat-transfer fluid, to separate, in the said vessel, the heat-transfer fluid entering the exchanger through the entry windows from the heat-transfer fluid leaving through the lower ends of the shells.

2. Heat exchanger according to Claim 1, characterized in that the shells (54a, 54b) have main entry windows for the heat-transfer fluid (56a, 56b) which are placed above a normal level (N₁) of the heat-transfer fluid in the vessel and calibrated auxiliary entry windows for the heat-transfer fluid (62a, 62b) which are placed below a minimum level (N₂) of the heat-transfer fluid in the vessel, each shell being equipped with a bell (60a, 60b) fastened above the main entry windows (56a, 56b) and immersed in the heat-transfer fluid down to a level lower than the said minimum level (N₂), to form a siphon for feeding this shell with heat-transfer fluid.

3. Heat exchanger according to either of Claims 1 and 2, characterized in that the outer tubes (16) are smooth, the inner tubes (14) being provided on their outer surface with centring spurs (70), and in the rising leg of the bundle, with lengthwise or helical fins (72).

4. Heat exchanger according to any one of Claims 1 to 3, characterized in that the entry (44a) and exit (44b) chambers for the heated fluid are placed laterally in relation to the entry (36a) and exit (36b) chambers for gas and are separated from the latter by substantially vertical heated fluid/gas tube plates (42a, 42b), the ends of the inner tubes fastened to these heated. fluid/gas tube plates comprising horizontal parts (14a, 14b), the gas entry and exit chambers being closed at their upper end by removable lids (40a, 40b) and the entry and exit chambers for the heated fluid being closed by removable lids (52a, 52b) placed facing the heated fluid/gas tube plates.

5. Heat exchanger according to any one of Claims 1 to 4, characterized in that it comprises at least one tube (46a) opening into the entry chamber for the heated fluid (44a) and at least one tube (46b) opening into the exit chamber for the heated fluid (44b), the said tubes being capable of being connected to an external heated fluid circuit by means of closing means (48a, 48b) permitting the exchanger to be isolated from this circuit and comprising means (50a, for injecting a purging gas capable of purging the heated fluid out of the exchanger.

6. Heat exchanger according to any one of the preceding claims, characterized in that the gas/heat-transfer fluid tube plates (20a, 20b) are fastened to a horizontal supporting component (22) surrounding the said shells (54a, 54b), this supporting component being capable of resting on a vessel closure slab (28), to be responsible for supporting the exchanger.

7. Heat exchanger according to any one of Claims 1 to 6, characterized in that the pressure of the gas circulating between the inner (14) and outer (16) tubes is slightly higher than the pressure of the heated fluid circulating in the inner tubes (14).

8. Heat exchanger according to any one of Claims 1 to 7 characterized in that the heat-transfer fluid is liquid sodium and the inert gas is helium.

9. Fast-neutron nuclear reactor comprising a main vessel (30) filled with a heating liquid heat-transfer fluid (34) and containing the reactor core (78), at least one heat exchanger (10) and at least one pump (82) capable of circulating the heat-transfer fluid between the reactor core and the heat exchanger, a vessel (68) internal to the said main vessel, separating the hot heat-transfer fluid leaving the reactor core from the cold heat-transfer fluid leaving the heat exchanger, characterized in that the said heat exchanger (10) is made in accordance with any one of the preceding claims and forms a steam generator which passes through the baffle (68) in a leakproof manner by means of a gas bell sealing system (66) inserted between the said transition component (64) and the inner vessel.

10. Fast-neutron nuclear reactor comprising a main vessel filled with heating liquid heat-transfer fluid and containing the reactor core, at least one secondary vessel (30') filled with heat-transfer fluid (34) and containing at least one heat exchanger (10), a forward duct (90) and a return duct (92) connecting the main vessel to the secondary vessel, and at least one pump capable of causing the heat-transfer fluid to circulate between the reactor core and the heat exchanger, characterized in that the said heat exchanger (10) is made in accordance with any one of Claims 1 to 8, and forms a steam generator, a gas bell sealing system (66) being inserted between the said transition component (64) and the secondary vessel (30'), at a level lower than the level at which the forward duct (90) opens into the secondary vessel and higher than the level at which the return duct (92) opens into the secondary vessel.

11. Nuclear reactor according to either of Claims 9 and 10, characterized in that the lower end of the said shells (54a, 54b) is supported laterally by guiding means (76).

## Patentansprüche

1. Wärmetauscher mit Zwischenkreislauf eines ersten Fluids, mit
- einem von einem Wärmeträgerfluid bzw. einer Heizflüssigkeit (34) umspülten Bündel aus U-förmigen Doppelrohren (12), wobei das Bündel aus Innenrohren (14) und Außenrohren (16) gebildet ist, welche einen ringförmigen Zwischenraum begrenzen, in welchem das erste Fluid umläuft, und wobei jedes Doppelrohr (12) zwei geradlinige Schenkel (12a, 12b) aufweist, welche über einen gekrümmten unteren Abschnitt (12c) miteinander verbunden sind,
- einer Eintrittskammer (36a) und einer Austrittskammer (36b) für das erste Fluid, welche an ihren unteren Enden jeweils durch eine Rohrwand (20a, 20b) zwischen dem ersten Fluid und dem Wärmeträgerfluid begrenzt sind, an welcher die jeweiligen Enden der Außenrohre (16) abdichtend befestigt sind, und
- wenigstens einer Eintrittskammer (44a) für ein beheiztes Fluid und wenigstens einer Austrittskammer (44b) für das beheizte Fluid, welche von der Eintrittskammer (36a) für das erste Fluid bzw. von der Austrittskammer (36b) für das erste Fluid durch eine Rohrwand (42a, 42b) zwischen dem beheizten Fluid und dem ersten Fluid getrennt sind, an welcher die entsprechenden Enden der Innenrohre (14) abdichtend befestigt sind, dadurch gekennzeichnet, daß das erste Fluid ein Gas ist, daß der Wärmetauscher derart in einem das Wärmeträgerfluid (34) enthaltenden Trog (30, 30') montierbar ist, daß die U-förmigen Rohre (12) in das Fluid eintauchen und jeweils einen senkrechten Schenkel (12a), in welchem das beheizte Fluid abwärts fließt, und einen senkrechten Schenkel (12b) aufweisen, in welchem das beheizte Fluid aufwärts fließt,
daß jeder senkrechte Schenkel (12a, 12b) des Bündels von zwei Mänteln (54a, 54b) umgeben ist, welche an den das Gas von dem Wärmeträgerfluid trennenden Rohrwänden (20a, 20b) befestigt sind, an ihren unteren Enden offen sind und an ihren oberen Enden mit Fenstern (56a, 56b, 62a, 62b) für den Eintritt des Wärmeträgerfluids versehen sind, und daß unterhalb der Fenster für den Eintritt des Wärmeträgerfluids ein Übergangsstück (64) an den Mänteln (54a, 54b) befestigt ist, um innerhalb des Trogs das durch die Fenster für den Eintritt des Wärmeträgerfluids in den Wärmetauscher eintretende Wärmeträgerfluid von dem an den unteren Enden der Mäntel austretenden Wärmeträgerfluid zu trennen.

2. Wärmetauscher nach Anspruch 1, dadurch gekennzeichnet, daß die Mäntel oberhalb eines Normalspiegels (N₁) des Wärmeträgerfluids in dem Trog angeordnete Haupteintrittsfenster (56a, 56b) für das Wärmeträgerfluid und unterhalb eines Minimalspiegels (N₂) des Wärmeträgerfluids in dem Trog angeordnete, kalibrierte Hilfseintrittsfenster (62a, 62b) für das Wärmeträgerfluid aufweisen, und daß jeder Mantel mit einer Glocke (60a, 60b) versehen ist, welche oberhalb der Haupteintrittsfenster (56a, 56b) befestigt ist und bis zu einer unter dem Minimalspiegel (N₂) liegenden Höhe in das Wärmeträgerfluid eintaucht, um einen Siphon für die Speisung des Mantels mit dem Wärmeträgerfluid zu bilden.

3. Wärmetauscher nach einem der Ansprüche 1 und 2, dadurch gekennzeichnet, daß die Außenrohre (16) glatt sind und daß die Innenrohre (14) an ihren Außenflächen mit Zentrieransätzen (70) und im aufsteigenden Schenkel des Bündels mit in Längsrichtung oder entlang Schraubenlinien verlaufenden Flügeln (72) versehen sind.

4. Wärmetauscher nach einem der Ansprüche 1 bis 3, dadurch gekennzeichnet, daß die Eintritts-(44a) und Austrittskammern (44b) für das beheizte Fluid seitlich der Eintritts- (36a) und Austrittskammern (36b) für das Gas angeordnet und von diesen durch im wesentlichen senkrechte, das beheizte Fluid von dem Gas trennende Rohrwände (42a, 42b) getrennt sind, wobei die an den das beheizte Fluid von dem Gas trennenden Rohrwänden befestigten Enden der Innenrohre waagerechte Abschnitts (14a, 14b) aufweisen, die Eintritts- und Austrittskammern für das Gas an ihrem oberen Ende durch abnehmbare Deckel (40a, 40b) verschlossen sind und die Eintritts- und Austrittskammern für das beheizte Fluid durch abnehmbare Deckel (52a, 52b) verschlossen sind, welche gegenüber den das beheizte Fluid von dem Gas trennenden Rohrwänden angeordnet sind.

5. Wärmetauscher nach einem der Ansprüche 1 bis 4, dadurch gekennzeichnet, daß er wenigstens eine in der Eintrittskammer (44a) für das beheizte Fluid ausmündende Rohrleitung (46a) und wenigstens eine in der Austrittskammer (44b) für das beheizte Fluid ausmündende Rohrleitung (46b) aufweist, wobei die Rohrleitungen unter Zwischenschaltung von Absperreinrichtungen (48a, 48b) zum Trennen des Wärmetauschers von einem externen Strömungskreis für das beheizte Fluid mit dem Strömungskreis verbindbar sind und Einrichtungen (50a, 50b) für das Einblasen eines Treibgases zum Austreiben des beheizten Fluids aus dem Wärmetauscher aufweisen.

6. Wärmetauscher nach einem der vorstehenden Ansprüche, dadurch gekennzeichnet, daß die das Gas von dem Wärmeträgerfluid trennenden Rohrwände (20a, 20b) an einem die Mäntel (54a, 54b) umgebenden waagerechten Tragstück (22) befestigt sind, welches auf eine Abschlußplatte (28) des Trogs aufsetzbar ist, um den Wärmetauscher abzustützen.

7. Wärmetauscher nach einem der Ansprüche 1 bis 6, dadurch gekennzeichnet, daß der Druck des zwischen den Innenrohren (14) und den Außenrohren (16) zirkulierenden Gases geringfügig höher ist als der Druck des in den Innenrohren (14) zirkulierenden beheizten Fluids.

8. Wärmetauscher nach einem der Ansprüche 1 bis 7, dadurch gekennzeichnet, daß das Wärmeträgerfluid flüssiges Natrium und das neutrale Gas Helium ist.

9. Schneller Neutronenreaktor mit einem mit einem Wärmeträgerfluid bzw. einer Heizflüssigkeit (34) gefüllten Haupttrog (30), welcher den Kern (78) des Reaktors, wenigstens einen Wärmetauscher (10) und wenigstens eine Pumpe (82) zum Umwälzen des Wärmeträgerfluids zwischen dem Reaktorkern und dem Wärmetauscher enthält, und einem innerhalb des Haupttrogs angeordneten Innentrog (68) zum Trennen des aus dem Reaktorkern austretenden heißen Wärmeträgerfluids von dem aus dem Wärmetauscher austretenden kalten Wärmetauscherfluid, dadurch gekennzeichnet, daß der Wärmetauscher (10) entsprechend einem der vorstehenden Ansprüche ausgebildet ist und einen Dampferzeuger darstellt, welcher die Wandung des Innentrogs (68) unter Zwischenschaltung eines nach Art einer Gasglocke ausgebildeten Dichtungssystems (66) zwischen dem Übergangsstück (64) und dem Innentrog abgedichtet durchsetzt.

10. Schneller Neutronenreaktor mit einem mit einem Wärmeträgerfluid bzw. einer Heizflüssigkeit gefüllten Haupttrog, welcher den Kern des Reaktors, wenigstens einen mit dem Wärmeträgerfluid (34) gefüllten und wenigstens einen Wärmetauscher (10), eine Zuflußleitung (90) und eine den Haupttrog mit dem Zusatztrog verbindende Rückflußleitung (92) enthaltenden Zusatztrog (30') und wenigstens eine Pumpe zum Umwälzen des Wärmeträgerfluids zwischen dem Reaktorkern und dem Wärmetauscher enthält, dadurch gekennzeichnet, daß der Wärmetauscher (10) entsprechend einem der Ansprüche 1 bis 8 ausgebildet ist und einen Dampferzeuger darstellt, und daß in einer unterhalb der Höhe, in welcher die Zuflußleitung (90) im Zusatztrog ausmündet, und der Höhe, in welcher die Rückflußleitung (92) im Zusatztrog ausmündet, liegenden Höhe eine nach Art einer Gasglocke ausgebildete Dichtungsanordnung (66) zwischen dem Übergangsstück (64) und dem Zusatztrog (30') angeordnet ist.

11. Kernreaktor nach einem der Ansprüche 9 und 10, dadurch gekennzeichnet, daß das untere Ende der Mäntel (54a, 54b) durch Führungseinrichtungen (76) seitlich abgestützt ist.
